# EUROPÄISCHE PATENTSCHRIFT

(11) **EP 0 315 034 B1**
(45) Veröffentlichungstag und Bekanntmachung des Hinweises auf die Patenterteilung: **04.09.1991**
(21) Anmeldenummer: 88117800.8
(22) Anmeldetag: 26.10.1988
(51) Int. Cl.: F23Q 7/00

(54) **Verfahren und Vorrichtung zur Regelung der Temperatur von Glühkerzen**
Method and device for regulating the temperature of a glow plug
Méthode et dispositif de réglage de température d'une bougie à incandescence

(30) Priorität: 06.11.1987 DE 3737745
(43) Veröffentlichungstag der Anmeldung: 10.05.1989
(73) Patentinhaber: ROBERT BOSCH GMBH, 70442 Stuttgart (DE)
(72) Erfinder: Bauer, Hans-Peter, Dr. Dipl.-Phys., D-7257 Ditzingen-Heimerdingen (DE); Wessel, Wolf, D-7141 Oberriexingen (DE)

(56) Entgegenhaltungen:
- EP-A- 0 035 407
- EP-A- 0 069 533
- WO-A-82/02745
- DE-A- 2 743 788
- DE-A- 2 822 760

## Beschreibung

### Stand der Technik

Die Erfindung geht aus von einem Verfahren zur Regelung der Temperatur von Glühkerzen nach der Gattung der Ansprüche 1 bis 3 sowie von einer Vorrichtung nach der Gattung der Ansprüche 8 bis 10.

Bei bekannten Verfahren und Vorrichtungen dieser Art werden Glühkerzen verwendet, die sowohl einen Heizwendel als auch einen Regelwendel haben. Nachteil dieser Verfahren und Vorrichtungen ist es, daß der Start einer selbstzündenden Brennkraftmaschine dadurch verzögert wird, daß die zum Start erforderliche Temperatur der Glühkerze nicht schnell genug erreicht wird.

### Vorteile der Erfindung

Das Verfahren und die Vorrichtung gemäß der Erfindung haben den Vorteil, daß die Glühkerzen sehr schnell auf hohe Temperaturen gebracht werden, ohne deren Heizelement unzulässig zu erwärmen und damit zu zerstören. Das Verfahren ist dadurch besonders sicher, daß die Temperatur der Heizwendel als eigene Regelgröße herangezogen wird, wobei zum Schutz der Wendel vor thermischer Überlastung ein Maximalwert der Wendeltemperatur vorgegeben wird.

Bevorzugt wird eine Ausführungsform, bei welcher der Motorbetriebszustand für die Regelung der Glühkerzentemperatur nach dem Start, also während des Motor-Selbstlaufs, als Störgröße aufgeschaltet wird. Dadurch ist es möglich, das Verfahren und die Vorrichtung gemäß der Erfindung auch beim Nach- und Zwischenglühen einzusetzen.

Durch die in den Unteransprüchen aufgeführten Maßnahmen sind vorteilhafte Verbesserungen des Verfahrens sowie der Vorrichtung nach der Erfindung möglich. Besonders vorteilhaft ist es, daß das Verfahren davon unabhängig ist, ob die Wendeltemperatur und die Oberflächentemperatur direkt ermittelt oder aus Modellbetrachtungen gewonnen wird.

So ist aus der EP-A-69553 ein Verfahren zur Einstellung der Temperatur einer elektrisch beheizten Glühkerze einer selbstzündenden Brennkraftmaschine bekannt. Nach Einschalten der Glüheinrichtung wird ein sehr großer Glühkerzenstrom gewählt. Die Temperatur der Glühkerze steigt dadurch sehr schnell an. Erreicht die Glühkerzentemperatur eine vorgegebene Temperaturschwelle, so wird der Glühkerzenstrom auf einen kleineren Wert zurückgenommen. Die Temperaturschwelle, bei der der Strom reduziert wird, liegt dabei unter der normalen Glühtemperatur, da die Glühkerzentemperatur nach Reduktion des Glühkerzenstroms weiter ansteigt. Ein ständiger Vergleich zwischen einem Soll-/ und einem Istwert findet nicht statt

Als besonders vorteilhaft hat es sich erwiesen, daß bei dem Verfahren bzw. der Vorrichtung gemäß der Erfindung die Verwendung von Glühkerzen möglich ist, die keinen Regelwendel aufweisen, und deren Heizwendel beispielsweise als Metalldraht-Wendel ausgelegt ist, dessen Betriebsspannung mit 5 V weit unter der üblichen Versorgungs- bzw. Bordnetzspannung von 12 V liegt. Dadurch kann eine besonders schnelle Aufheizung der Glühkerze auch unter ungünstigen Bedingungen, beispielsweise bei Kälte und schwacher Bordnetzspannung, erwirkt werden. Aufgrund des Verfahrens bzw. der Vorrichtung ist dabei eine thermische Überlastung des Heizwendels ausgeschlossen.

### Zeichnung

Die Erfindung wird im folgenden anhand der Figuren näher erläutert. Es zeigen:
Figur 1 eine skizzenhafte Darstellung eines Ausschnitts einer Glühkerze mit einer regeltechnischen Darstellung des Temperaturverhaltens:
Figur 2 ein erstes Regelverfahren zur Regelung der Glühwendel- und der Oberflächentemperatur einer Glühkerze;
Figur 3 ein zweites Regelverfahren zur Regelung der Glühwendel- und der Oberflächentemperatur einer Glühkerze;
Figur 4 ein drittes Regelverfahren zur Regelung der Glühwendel- und der Oberflächentemperatur einer Glühkerze;
Figur 5 eine Darstellung einer Möglichkeit der Aufschaltung einer dem Motorbetriebszustand entsprechenden Störgröße und
Figur 6 eine Darstellung einer weiteren Möglichkeit der Aufschaltung einer dem Motorbetriebszustand entsprechenden Störgröße.

### Beschreibung der Ausführungsbeispiele

Das Verfahren und die Vorrichtung der genannten Art eignen sich zur Regelung der Temperatur elektrisch geheizter Elemente. Sie sollen hier am Beispiel der Regelung der Temperatur einer Glühkerze einer selbstzündenden Brennkraftmaschine beschrieben werden.

In Figur 1 ist ein Teil einer Glühkerze 1 im Schnitt schematisiert dargestellt. Es sind der als Heizelement dienende Glühwendel 2, die aus Isolationsmaterial 3, z.B. aus Keramik bestehende Füllung der Glühkerze sowie deren Mantel 4 wiedergegeben. In dem Glühwendel 2 wird die eingespeiste elektrische Energie in Wärme umgesetzt. Von der Oberfläche der Glühwendel fließt die Wärme durch das Isolationsmaterial 3 zur Innenseite des als Glührohr ausgelegten Mantels 4 und von dort nach außen zur Oberfläche der Glühkerze, wo sich dann durch das Gleichgewicht zwischen von innen zugeführter Wärme und nach außen abgestrahlter Wärme die Oberflächentemperatur der Glühkerze ergibt.

Regelungstechnisch läßt sich die Glühkerze dynamisch durch die Hintereinanderschaltung von Verzögerungsstrecken vereinfacht darstellen: Der Glühwendel 2 mit dem Kern, das Isolationsmaterial 3 zwischen Glühwendel und Mantel 4 sowie der Mantel stellen dabei Verzögerungsstrecken erster Ordnung dar. In Figur 1 sind die Verzögerungsstrecken, die den Wärmetransport durch das Isolationsmaterial und den Mantel darstellen, zusammengefaßt zu einem Verzögerungsglied zweiter Ordnung, so daß sich zwei Blocks ergeben. Die Ausgangsgröße A des ersten Blocks stellt die Glühwendeltemperatur dar, die Ausgangsgröße B des zweiten Blocks die Oberflächentemperatur der Glühkerze.

Um eine lineare Behandlung der Regelvorgänge zu erreichen, wird die Heizleistung als Eingangsgröße definiert und nicht die an die Glühkerze gelegte Bordnetzspannung, der eingespeiste Strom oder ein bei der Ansteuerung der Glühkerze gewähltes Tastverhältnis.

Für das Verfahren und die Vorrichtung spielt es keine Rolle, ob die Wendel- oder Oberflächentemperatur gemessen oder aus Modellbetrachtungen gewonnen werden. Als Heizwendel kann also ein temperaturabhängiges Material gewählt werden, so daß die als Regelgröße A definierte Wendeltemperatur direkt über die Ermittlung des Wendelwiderstands gewonnen werden kann. Die als Regelgröße B definierte Oberflächentemperatur der Glühkerze kann ebenfalls direkt über an der Oberfläche des Mantels vorgesehene Temperaturfühler gemessen werden. Beide Größen können jedoch anhand von Modellen oder durch Rechenprogramme ermittelt werden, so daß für den Heizwendel auch temperaturunabhängige Materialien verwendet werden können und auf die Temperaturfühler zur Ermittlung der Oberflächentemperatur verzichtet werden kann.

Figur 2 zeigt ein erstes Regelverfahren, bei dem die gewünschten Regeleigenschaften durch Vorgabe der Wendeltemperatur als Sollwert Tₛₒₗₗ erreicht werden. Es sind zwei Regler R1 und R2 vorhanden, von denen der erste Regler R1 übergeordnet die Oberflächentemperatur B auf den Sollwert Tₛₒₗₗ regelt. Der zweite Regler R2 kann P-, I- und/oder D-Anteile aufweisen oder digital ausgelegt sein, also eine Regelung nach Algorithmen durchführen. Er wird für die Regelung der Wendeltemperatur A eingesetzt.

Der dem Regler R2 vorgegebene Sollwert wird durch eine Minimalwert-Auswahl in einer Minimalwert-Auswahlschaltung 5 ermittelt, wobei zwischen der fest vorgegebenen Maximaltemperatur T_{Wmax} der Wendeltemperatur und der Stellgröße des Reglers R1 der kleinere Wert ausgewählt wird.

Die Funktion dieser Regelung wird im folgenden erläutert:

Beim Einschalten der Glühkerze während der Startphase wird der Regler R1 wegen der kalten Oberfläche der Glühkerze ein schnelles Aufheizen erzwingen wollen und eine größtmögliche Stellgröße erzeugen. Gibt diese Stellgröße einen größeren Wert als die maximal zulässige Wendeltemperatur vor, so erhält der Regler R2 wegen der Minimalwert-Auswahl dennoch nur den Sollwert T_{Wmax}, welcher der maximalen Wendeltemperatur entspricht. Der Regler R2 regelt also in diesem Fall die maximale Wendeltemperatur ein und sorgt somit für eine möglichst schnelle Aufheizung der Glühkerze, ohne daß eine thermische Überlastung des Heizwendels möglich ist.

Nach Erreichen der Sollwerttemperatur Tₛₒₗₗ, also im Stationärbetrieb, wird der erste Regler R1 die Stellgröße an seinem Ausgang reduzieren und auf einen Wert unterhalb der maximal zulässigen Wendeltemperatur einstellen, um die gewünschte Oberflächentemperatur der Glühkerze einzuregeln.

Bei einer zweiten Ausführungsform gemäß Figur 3 sind ebenfalls zwei Regler R1 und R2 vorgesehen. Sie sind jedoch gleichberechtigt. Jeder der Regler versucht den ihm zugeordneten Sollwert einzuregeln, der erste Regler R1 die Oberflächentemperatur B, der zweite Regler R2 die Glühwendeltemperatur A. Die Stellgrößen beider Regler werden additiv überlagert. Der Stellgrößenausgang der Regler R1, R2 ist auf einen definierten oberen Maximalanschlag begrenzt. Der Sollwert des ersten Reglers R1 wird durch Vorgabe der gewünschten Oberflächentemperatur Tₛₒₗₗ erreicht, wobei die aktuelle Oberflächentemperatur vom Sollwert abgezogen wird. Ähnlich wird der Sollwert des zweiten Reglers R2 durch die aktuelle Wendeltemperatur eingestellt, von der die maximale Wendeltemperatur T_{Wmax} abgezogen wird.

Bei einer kalten Glühkerze während des Starts geht die Stellgröße des ersten Reglers R1 an den oberen Maximalanschlag. Die Stellgröße des zweiten Reglers R2 nimmt dann einen solchen Wert an, daß die maximale Wendeltemperatur T_{Wmax} nicht überschritten wird.

Im Stationär-Regelfall, bei dem die Wendeltemperatur unterhalb der maximalen Wendeltemperatur liegt, erreicht die Stellgröße des zweiten Reglers R2 ihren oberen definierten Maximalanschlag, von dem der erste Regler R1 einen solchen Wert abziehen kann, daß die gewünschte Oberflächentemperatur B erreicht wird.

Eine dritte Ausführungsform ist in Figur 4 dargestellt. Sie entspricht insofern der zweiten Ausführungsform gemäß Figur 3, als auch hier zwei gleichberechtigte Regler R1 und R2 vorgesehen sind. Die Sollwerte der Regler werden wie bei dem anhand von Figur 3 beschriebenen Regelverfahren vorgegeben. Die Regelgrößen der beiden Regler werden hier jedoch einer Minimalwert-Auswahl unterworfen, bei der die kleinere der Stellgrößen zur Regelung der Wendeltemperatur A sowie der Oberflächentemperatur B ausgewählt wird.

Bei einer kalten Kerze während der Startphase wird bei der Minimalwert-Auswahl die Stellgröße des zweiten Reglers R2 ausgewählt, der ein Überschreiten der zulässigen Höchsttemperatur des Wendels verhindert. Im Stationärfall wird bei der Minimalwert-Auswahl die Stellgröße des ersten Reglers R1 bevorzugt, der für die gewünschte Oberflächentemperatur eine Wendeltemperatur unterhalb der maximalen Höchsttemperatur T_{Wmax} einregelt. Es zeigt sich also, daß aufgrund der Minimalwert-Auswahl die Vorgabe von definierten oberen Maximalanschlägen für die Stellgrößen der Regler nicht erforderlich ist.

Für die Praxis wird eine der drei beschriebenen Ausführungsformen ausgewählt, je nachdem, welche Regeldynamik bzw. welches Störverhalten gewünscht wird.

Bei allen drei Verfahren ist zur Linearisierung des Temperatur-Regelvorgangs den die Glühkerzen repräsentierenden Regelsrecken in den Figuren 2 bis 6 ein Ansteuerblock P/E vorgeschaltet, der die quadratischen Auswirkungen von Spannung bzw. Strom berücksichtigt. Aus der linearen Stellgröße "Leistung" P wird die "elektrische Ansteuergröße" E gewonnen. Wird die Glühkerze z.B. mit einer Pulslänge t und einer Periodendauer Tₚ getaktet angesteuert und ändert sich die Bordnetzspannung, so wird entsprechend dem Zusammenhang p ∼ U² die Pulslänge t bzw. das Tastverhältnis t/Tₚ ∼ 1/U² geändert, um eine konstante Heizleistung zu erzielen. Diese Änderung erfolgt rechnerisch oder mit Hilfe einer Schaltung in dem Ansteuerblock P/E.

Die in den Figuren 2 bis 4 beschriebenen Ausführungsformen erlauben nur für den Startfall, in dem der Motor nicht selbständig läuft, eine Regelung der Kerzentemperatur.

Wenn auch bei Selbstlauf der Brennkraftmaschine eine vorgegebene Temperatur der Glühkerze eingeregelt werden soll, so ist zu berücksichtigen, daß der Kerze in Abhängigkeit vom Motor-Betriebszustand zusätzliche Wärme entzogen oder zugeführt wird: Bei niedriger Kraftstoff-Einspritzmenge wird Wärme entzogen, bei hoher Einspritzmenge bzw. bei hohen Drehzahlen wird Wärme zugeführt.

Der Betriebszustand der Brennkraftmaschine kann bei allen Regelverfahren dadurch berücksichtigt werden, daß aus bekannten Motordaten, z.B. aus der Einspritzmenge bzw. der Drehzahl ein dem Betriebszustand entsprechendes elektrisches Signal und an geeigneter Stelle als Störgröße S eingegeben wird.

In den Figuren 5 und 6 sind zwei Möglichkeiten der Aufschaltung der Störgröße S wiedergegeben. Diese beiden Möglichkeiten sind für alle drei Ausführungsformen der Regelung möglich.

In Figur 5 wird die Störgröße S am Ausgang des zweiten Blocks aufgeschaltet und in Figur 6 als zusätzlicher Sollwert dem ersten Block eingegeben.

## Patentansprüche

1. Verfahren zur Regelung der Temperatur einer Glühkerze einer selbstzündenden Brennkraftmaschine, dadurch gekennzeichnet, daß ein erster Regler abhängig von dem Vergleich einer Größe, die der Oberflächentemperatur entspricht, mit einem vorgegebenen Sollwert eine Stellgröße bildet und ein zweiter Regler abhängig von dem Vergleich einer Größe, die der Glühwendeltemperatur der Glühkerze entspricht, mit einem Sollwert eine Stellgröße bildet, wobei der erste Regler (R1) dem zweiten Regler (R2) übergeordnet ist, und die Stellgröße des ersten Reglers mit einem vorgegebenen Maximalwert (T_{Wmax}) der Glühwendeltemperatur verglichen, und eine Minimalwert-Auswahl durchgeführt und der Minimalwert dem zweiten Regler (R2) als Sollwert vorgegeben wird.

2. Verfahren zur Regelung der Temperatur einer Glühkerze einer selbstzündenden Brennkraftmaschine, dadurch gekennzeichnet, daß ein erster Regler abhängig von dem Vergleich einer Größe, die der Oberflächentemperatur entspricht, mit einem vorgegebenen Sollwert eine Stellgröße bildet und ein zweiter Regler abhängig von dem Vergleich einer Größe, die der Glühwendeltemperatur der Glühkerze entspricht, mit einem Sollwert eine Stellgröße bildet, wobei die beiden Regler gleichberechtigt sind, und deren Stellgrößen additiv überlagert werden, wobei den Stellgrößen beider Regler ein definierter, oberer Maximalwert vorgegeben ist.

3. Verfahren zur Regelung der Temperatur einer Glühkerze einer selbstzündenden Brennkraftmaschine, dadurch gekennzeichnet, daß ein erster Regler abhängig von dem Vergleich einer Größe, die der Oberflächentemperatur entspricht, mit einem vorgegebenen Sollwert eine Stellgröße bildet und ein zweiter Regler abhängig von dem Vergleich einer Größe, die der Glühwendeltemperatur der Glühkerze entspricht, mit einem Sollwert eine Stellgröße bildet, wobei die beiden Regler gleichberechtigt sind, und deren Stellgrößen verglichen und einer Minimalwert-Auswahl unterzogen werden, wobei der kleinere Wert für die Regelung der Glühwendeltemperatur und der Oberflächentemperatur verwendet wird.

4. Verfahren nach einem der Ansprüche 2 oder 3, dadurch gekennzeichnet, daß der Maximalwert für die Glühwendeltemperatur dem zweiten Regler als Sollwert zugeführt wird.

5. Verfahren nach einem der Ansprüche 1 bis 4, dadurch gekennzeichnet, daß eine den Motorbetriebszustand der Brennkraftmaschine kennzeichnende Größe als Störgröße (S) eingegeben wird.

6. Verfahren nach Anspruch 5, dadurch gekennzeichnet, daß die Störgröße (S) am Ausgang des zweiten Reglers eingegeben wird.

7. Verfahren nach Anspruch 5, dadurch gekennzeichnet, daß die Störgröße (S) als zusätzlicher Sollwert dem ersten Regler eingegeben wird.

8. Einrichtung zur Regelung der Temperatur einer Glühkerze einer selbstzündenden Brennkraftmaschine, dadurch gekennzeichnet, daß ein erster Regler abhängig von dem vergleich einer Größe, die der Oberflächentemperatur entspricht, mit einem vorgegebenen Sollwert eine Stellgröße bildet, und ein zweiter Regler abhängig von dem vergleich einer Größe, die der Glühwendeltemperatur der Glühkerze entspricht, mit einem Sollwert eine Stellgröße bildet, wobei der erste Regler (R1) dem zweiten Regler (R2) übergeordnet ist, und daß Mittel vorgesehen sind, die die Stellgröße des ersten Reglers mit einem vorgegebenen Maximalwert (T_{Wmax}) der Glühwendeltemperatur vergleichen, eine Minimalwert-Auswahl durchführen und den Minimalwert dem zweiten Regler (R2) als Sollwert zuführen.

9. Einrichtung zur Regelung der Temperatur einer Glühkerze einer selbstzündenden Brennkraftmaschine, dadurch gekennzeichnet, daß ein erster Regler abhängig von dem Vergleich einer Größe, die der Oberflächentemperatur entspricht, mit einem vorgegebenen Sollwert eine Stellgröße bildet und ein zweiter Regler abhängig von dem Vergleich einer Größe, die der Glühwendeltemperatur der Glühkerze entspricht, mit einem Sollwert eine Stellgröße bildet, wobei die beiden Regler gleichberechtigt sind, und Mittel vorgesehen sind, die die beiden Stellgrößen additiv überlagern, und den Stellgrößen beider Regler ein definierten, oberer Maximalwert vorgeben.

10. Einrichtung zur Regelung der Temperatur einer Glühkerze einer selbstzündenden Brennkraftmaschine, dadurch gekennzeichnet, daß ein erster Regler abhängig von dem Vergleich einer Größe, die der,Oberflächentemperatur entspricht, mit einem vorgegebenen Sollwert eine Stellgröße bildet und ein zweiter Regler abhängig von dem Vergleich einer Größe, die der Glühwendeltemperatur der Glühkerze entspricht, mit einem Sollwert eine Stellgröße bildet, wobei die beiden Regler gleichberechtigt sind, und Mittel vorgesehen sind, die die Stellgrößen vergleichen und einer Minimalwert-Auswahl unterziehen, wobei die Mittel so ausgebildet sind, daß der kleinere Wert für die Regelung der Glühwendeltemperatur und der Oberflächentemperatur verwendet wird.

## Claims

1. Method for regulating the temperature of a glow plug of a compression-ignition internal combustion engine, characterised in that a first controller forms a manipulated variable as a function of the comparison of a variable which corresponds to the surface temperature with a stipulated setpoint value and a second controller forms a manipulated variable as a function of the comparison of a variable which corresponds to the glow-coil temperature of the glow plug with a setpoint value, the first controller (R1) having higher priority than the second controller (R2), and the manipulated variable of the first controller is compared with a stipulated maximum value (T_{Wmax}) of the glow-coil temperature and a minimum-value selection is performed and the minimum value stipulated to the second controller (R2) as setpoint value.

2. Method for regulating the temperature of a glow plug of a compression-ignition internal combustion engine, characterised in that a first controller forms a manipulated variable as a function of the comparison of a variable which corresponds to the surface temperature with a stipulated setpoint value and a second controller forms a manipulated variable as a function of the comparison of a variable which corresponds to the glow-coil temperature of the glow plug with a setpoint value, the two controllers being of equal priority, and the manipulated variables of said controllers are additively superposed, a defined upper maximum value being stipulated for the manipulated variables of both controllers.

3. Method for regulating the temperature of a glow plug of a compression-ignition internal combustion engine, characterised in that a first controller forms a manipulated variable as a function of the comparison of a variable which corresponds to the surface temperature with a stipulated setpoint value and a second controller forms a manipulated variable as a function of the comparison of a variable which corresponds to the glow-coil temperature of the glow plug with a setpoint value, the two controllers being of equal priority, and the manipulated variables of said controllers are compared and subjected to a minimum-value selection, the smaller value being used for the regulation of the glow-coil temperature and of the surface temperature.

4. Method according to either of Claims 2 or 3, characterised in that the maximum value for the glow-coil temperature is fed to the second controller as setpoint value.

5. Method according to one of Claims 1 to 4, characterised in that a variable characterising the engine operating condition of the internal combustion engine is input as disturbance variable (S).

6. Method according to Claim 5, characterised in that the disturbance variable (S) is input at the output of the second controller.

7. Method according to Claim 5, characterised in that the disturbance variable (S) is input into the first controller as an additional setpoint value.

8. Device for regulating the temperature of a glow plug of a compression-ignition internal combustion engine, characterised in that a first controller forms a setpoint variable as a function of the comparison of a variable which corresponds to the surface temperature with a predetermined setpoint value and a second controller forms a manipulated variable as a function of the comparison of a variable which corresponds to the glow-coil temperature of the glow plug with a setpoint value, the first controller (R1) having higher priority than the second controller (R2), and in that means are provided which compare the manipulated variable of the first controller with a stipulated maximum value (T_{Wmax}) of the glow-coil temperature, perform a minimum-value selection and feed the minimum value to the second controller (R2) as setpoint value.

9. Device for regulating the temperature of a glow plug of a compression-ignition internal combustion engine, characterised in that a first controller forms a setpoint variable as a function of the comparison of a variable which corresponds to the surface temperature with a predetermined setpoint value and a second controller forms a manipulated variable as a function of the comparison of a variable which corresponds to the glow-coil temperature of the glow plug with a setpoint value, the two controllers being of equal priority, and means are provided which additively superpose the two manipulated variables and stipulate a defined upper maximum value for the manipulated variables.

10. Device for regulating the temperature of a glow plug of a compression-ignition internal combustion engine, characterised in that a first controller forms a setpoint variable as a function of the comparison of a variable which corresponds to the surface temperature with a predetermined setpoint value and a second controller forms a manipulated variable as a function of the comparison of a variable which corresponds to the glow-coil temperature of the glow plug with a setpoint value, the two controllers being of equal priority, and means are provided which compare the manipulated variables and subject them to a minimum-value selection, the means being designed in such a way that the smaller value is used for the regulation of the glow-coil temperature and of the surface temperature.

## Revendications

1. Procédé pour la régulation de la température d'une bougie à incandescence d'un moteur à combustion interne à auto-allumage, procédé caractérisé en ce qu'un premier régulateur forme une grandeur de réglage en fonction de la comparaison d'une grandeur qui correspond à la température superficielle avec une valeur de consigne prédéfinie, tandis qu'un second régulateur forme une grandeur de réglage en fonction de la comparaison d'une grandeur, qui correspond à la température de la spire d'incandescence de la bougie à incandescence, avec une valeur de consigne, en ce que le premier régulateur (R1) est superposé au second régulateur (R2), et que la grandeur de réglage du premier régulateur est comparée avec une valeur maximale prédéfinie (T_{Wmax}) de la température de la spire d'incandescence, et en ce qu'il est effectué une sélection de valeur minimale et que cette valeur minimale est prédéfinie au second régulateur (R2) en tant que valeur de consigne.

2. Procédé pour la régulation de la température d'une bougie à incandescence d'un moteur à combustion interne à auto-allumage, caractérisé en ce qu'un premier régulateur forme une grandeur de réglage en fonction de la comparaison d'une grandeur, qui correspond à la température superficielle, avec une valeur de consigne prédéfinie, tandis qu'un second régulateur forme une grandeur de réglage en fonction de la comparaison d'une grandeur, qui correspond à la température de la spire d'incandescence de la bougie à incandescence, avec une valeur de consigne, tandis que les deux régulateurs sont habilités de façon identique et que leurs grandeurs de réglage sont superposées de façon additive, une valeur maximale supérieure définie étant imposée aux valeurs de réglage des deux régulateurs.

3. Procédé pour la régulation de la température d'une bougie à incandescence d'un moteur à combustion interne à auto-allumage, caractérisé en ce qu'un premier régulateur forme une grandeur de réglage en fonction de la comparaison d'une grandeur, qui correspond à la température superficielle, avec une valeur de consigne prédéfinie, tandis qu'un second régulateur forme une valeur de réglage en fonction de la comparaison d'une grandeur, qui correspond à la température de la spire d'incandescence de la bougie à incandescence, avec une valeur de consigne, les deux régulateurs étant habilités de façon identique et leurs grandeurs de réglage étant comparées et soumises à une sélection de valeur minimale, la plus petite valeur étant utilisée pour la régulation de la température de la spire d'incandescence et de la température superficielle.

4. Procédé selon une des revendications 2 ou 3, caractérisé en ce que la valeur maximale pour la température de la spire d'incandescence est appliquée au second régulateur en tant que valeur de consigne.

5. Procédé selon une des revendications 1 à 4, caractérisé en ce qu'une grandeur caractérisant l'état de fonctionnement du moteur à combustion interne, est introduite en tant que grandeur perturbatrice (S).

6. Procédé selon la revendication 5, caractérisé en ce que la grandeur perturbatrice (S) est introduite à la sortie du second régulateur.

7. Procédé selon la revendication 5, caractérisé en ce que la grandeur perturbatrice (S) est introduite en tant que valeur de consigne supplémentaire dans le premier régulateur.

8. Dispositif pour la régulation de la température d'une bougie à incandescence d'un moteur à combustion interne à auto-allumage, caractérisé en ce qu'un premier régulateur forme une grandeur de réglage en fonction de la comparaison d'une grandeur, qui correspond à la température superficielle, avec une valeur de consigne prédéfinie, tandis qu'un second régulateur forme une grandeur de réglage en fonction de la comparaison d'une grandeur, qui correspond à la température de la spire d'incandescence de la bougie à incandescence, avec une valeur de consigne, le premier régulateur (R1) étant superposé au second régulateur (R2), et en ce que des moyens sont prévus qui comparent la grandeur de réglage du premier régulateur avec une valeur maximale prédéfinie (T_{Wmax}) de la température de la spire d'incandescence, ces moyens mettant en oeuvre une sélection de valeur minimale et appliquant cette valeur minimale en tant que valeur de consigne, au second régulateur (R2).

9. Dispositif pour la régulation de la température d'une bougie à incandescence d'un moteur à combustion interne à auto-allumage, caractérisé en ce qu'un premier régulateur forme une grandeur de réglage en fonction de la comparaison d'une grandeur, qui correspond à la température superficielle, avec une valeur de consigne prédéfinie, tandis qu'un second régulateur forme une grandeur de réglage en fonction de la comparaison d'une grandeur, qui correspond à la température de la spire d'incandescence de la bougie à incandescence, avec une valeur de consigne, les deux régulateurs étant habilités de façon identique, et des moyens étant prévus, qui superposent de façon additive les deux grandeurs de réglage et qui imposent aux grandeurs de réglage des deux régulateurs une valeur maximale supérieure définie.

10. Dispositif pour la régulation de la température d'une bougie à incandescence d'un moteur à combustion interne à auto-allumage, caractérisé en ce qu'un premier régulateur forme une grandeur de réglage en fonction de la comparaison d'une grandeur, qui correspond à la température superficielle, avec une valeur de consigne prédéfinie, tandis qu'un second régulateur forme une grandeur de réglage en fonction de la comparaison d'une grandeur, qui correspond à la température de la spire d'incandescence de la bougie à incandescence, avec une valeur de consigne, les deux régulateurs étant habilités de façon identique, et des moyens étant prévus, qui comparent les grandeurs de réglage et les soumettent à une sélection de valeur minimale, les moyens étant réalisés de façon que la plus petite valeur soit utilisée pour la régulation de la température de la spire d'incandescence et de la température superficielle.
